# EUROPÄISCHE PATENTSCHRIFT

(11) **EP 2 365 167 B1**
(45) Veröffentlichungstag und Bekanntmachung des Hinweises auf die Patenterteilung: **17.12.2014**
(21) Anmeldenummer: 11151682.9
(22) Anmeldetag: 21.01.2011
(51) Int. Cl.: E05D 7/04

(54) **Türband, insbesondere für Gebäudeabschlusstüren**
Hinge, especially for building closing doors
Bande de porte, notamment pour portes de fermeture de bâtiment

(30) Priorität: 13.03.2010 DE 102010011326
(43) Veröffentlichungstag der Anmeldung: 14.09.2011
(73) Patentinhaber: Simonswerk, Gesellschaft mit beschränkter Haftung, 33378 Rheda-Wiedenbrück (DE)
(72) Erfinder: Bultschnieder, André, 33378, Rheda-Wiedenbrück (DE)
(74) Vertreter: Albrecht, Rainer Harald

(56) Entgegenhaltungen:
- DE-A1- 10 347 150
- DE-U1- 8 801 191
- DE-U1- 9 207 403
- DE-U1- 29 817 806
- DE-U1-202006 004 198
- US-A- 5 713 105
- US-A1- 2007 273 260

## Beschreibung

Die Erfindung betrifft ein Türband, insbesondere für Gebäudeabschlusstüren, das ein Drehgelenk mit einem Bandlappen und eine Aufnahmeeinrichtung zur Aufnahme des Bandlappens aufweist, wobei die Aufnahmeeinrichtung mindestens ein Befestigungselement und einen relativ zu dem Befestigungselement verstellbaren Aufnahmekörper aufweist. Ein solches Türband ist beispielsweise aus DE 10 2004 016 769 A1 und DE 92 07 403 U1 bekannt.

Im Rahmen der bekannten Maßnahmen wird die Aufnahmeeinrichtung an der Türzarge befestigt. Das Türband weist einen kammartig ausgebildeten freien Bandlappen auf, der in den Aufnahmekörper der zargenseitig befestigten Aufnahmeeinrichtung eingeführt und an diesem festgeklemmt wird. Der Aufnahmekörper weist eine Spannplatte sowie eine Klemmplatte auf und ist auf Spindeln geführt. Durch Drehen der Spindeln ist die Position des Aufnahmekörpers relativ zu einem das Befestigungselement bildenden Träger der Aufnahmeeinrichtung veränderbar. Die Konstruktion ermöglicht eine Seitenverstellung des Türflügels. Ferner kann die Lage des Bandlappens innerhalb des Aufnahmekörpers horizontal und vertikal korrigiert werden, bevor der Bandlappen zwischen der Klemmplatte und Spannplatte in der gewünschten Position fixiert wird. Die bekannte Aufnahmeeinrichtung erfordert einen formstabilen Träger für die Lagerung der Stellspindeln. Die Spannplatte und Klemmplatte zur Fixierung des Bandlappens müssen massiv ausgebildet werden, um das Gewicht des Türflügels halten zu können. Die Aufnahmeeinrichtung ist konstruktiv aufwendig und erfordert einen ausreichend tiefen Einbauraum von etwa 22 bis 25 mm.

Die DE 199 21 796 B4 beschreibet ein Türband mit einer Aufnahmeeinrichtung zur Aufnahme eines Bandlappens, der zwischen einer Spannplatte und einer Klemmplatte der Aufnahmeeinrichtung festgeklemmt wird. Zur Positionsverstellung der Aufnahmeeinrichtung ist eine Spindel vorgesehen, welche eine Ausnehmung des Bandlappens ohne Drehkontakt durchfasst.

Vor dem beschriebenen Hintergrund liegt der Erfindung die Aufgabe zugrunde, ein Türband mit den eingangs beschriebenen Merkmalen unter Beibehaltung der Einstellmöglichkeiten konstruktiv zu vereinfachen. Insbesondere besteht die Aufgabe darin, die Einbautiefe der Aufnahmeeinrichtung zu reduzieren.

Gegenstand der Erfindung und Lösung dieser Aufgabe ist ein Türband nach Anspruch 1 sowie die Verwendung des Türbandes nach Anspruch 7.

Erfindungsgemäß besteht der Aufnahmekörper aus zwei miteinander vernieteten Bügeln, zwischen denen zwei Stellspindeln drehbar gelagert und angeordnet sind. Die Stellspindeln durchfassen Gewindebohrungen des im Aufnahmekörper eingefügten Bandlappens, wobei dessen Position durch Drehen der Stellspindel einstellbar ist. Erfindungsgemäß ist der Bandlappen nicht mehr durch eine Klemmeinrichtung innerhalb der Aufnahmeeinrichtung fixiert sondern integraler Bestandteil der Aufnahmeeinrichtung. Das Gewicht des Türflügels wird unmittelbar von dem Bandlappen auf die Gewindespindeln übertragen und in den Aufnahmekörper eingeleitet, der aus zwei miteinander vernieteten Bügeln besteht. Durch den Verzicht auf eine Klemmeinrichtung zeichnet sich die erfindungsgemäße Anordnung durch eine sehr geringe Aufbauhöhe aus.

Gemäß einer bevorzugten Ausführung der Erfindung weisen die Nietverbindungen der Bügel eingeformte Innengewinde auf und ist der Aufnahmekörper mit dem Befestigungselement durch Schrauben verbunden, die in das Innengewinde der Nietverbindungen eingreifen. Das Eindringen der Schrauben in die Nietverbindungen hat den Vorteil, dass die Nieten sich nicht verformen und damit ihre Funktion verlieren können.

Das Befestigungselement kann als Platte ausgebildet werden und enthält Bohrungen für Befestigungsschrauben sowie Öffnungen für die mit dem Aufnahmekörper verbundenen Schrauben. Die Öffnungen sind so bemessen, dass Lagekorrekturen des Aufnahmekörpers in vertikaler Richtung und Querrichtung möglich sind.

Gemäß einer bevorzugten Ausführung der Erfindung ist der Aufnahmekörper zusätzlich mit einer rückseitig angeordneten Sockelplatte lösbar verbunden, die insbesondere mit Innengewinde versehene Durchzüge aufweist. Der Aufnahmekörper kann mit der Sockelplatte durch Schrauben verbunden werden, die Öffnungen in den Bügeln sowie in dem Bandlappen durchfassen und in die Durchzüge eingeschraubt sind. Die Öffnungen sind so dimensioniert, dass Lagekorrekturen des Aufnahmekörpers relativ zur Sockelplatte möglich sind. Durch Anziehen der Schrauben ist der Aufnahmekörper mit der Sockelplatte verspannbar.

Gemäß einer bevorzugten Ausführung der Erfindung ist der Aufnahmekörper an beiden Enden an plattenförmigen Befestigungselementen angeschlossen. An der Frontseite der Befestigungselemente kann ein durchgehendes Abdeckblech angeordnet sein, welches den Bereich des Aufnahmekörpers überbrückt.

Aufgrund der kompakten Ausgestaltungen der Aufnahmeeinrichtung kann die Aufnahmeeinrichtung in einer Ausfräsung in der Längsseite des Türflügels untergebracht werden. Gegenstand der Erfindung ist daher auch die Verwendung des vorstehend beschriebenen Türbandes an einer Tür mit einem Türflügel aus einem Holzwerkstoff und einer Türzarge, wobei die Aufnahmeeinrichtung des Türbandes in einer Ausfräsung in der Schmalseite des Türflügels eingesetzt und an dem Türflügel befestigt wird und wobei ein zweites Anschlusselement des Türbandes an der Türzarge befestigt wird. Das Türband kann mit einem standardisierten Aufbau des Aufnahmekörpers für gefälzte Türen und stumpfe Türen verwendet werden. Lediglich das zargenseitige Anschlusselement ist anzupassen und richtet sich nach der Ausführung der Zarge, die beispielsweise als Blockzarge, Futterzarge oder Stahlzarge ausgebildet sein kann.

Im Folgenden wird die Erfindung anhand einer lediglich ein Ausführungsbeispiel darstellenden Zeichnung erläutert. Es zeigen schematisch
- **Fig. 1**: eine Seitenansicht des Türbandes,
- **Fig. 2**: eine Unteransicht auf das in Fig. 1 dargestellte Türband,
- **Fig. 3**: eine Explosionsdarstellung des in den Fig. 1 und 2 dargestellten Türbandes.

Das in den Figuren dargestellte Türband ist insbesondere für Gebäudeabschlusstüren bestimmt und weist ein Drehgelenk 1 mit einem Bandlappen 2 sowie eine Aufnahmeeinrichtung 3 zur Aufnahme des Bandlappens 2 auf. Die Aufnahmeeinrichtung 3 umfasst mindestens ein Befestigungselement 4, 4' sowie einen relativ zu dem Befestigungselement 4, 4' verstellbaren Aufnahmekörper 5. Der Aufnahmekörper 5 besteht aus zwei miteinander vernieteten Bügeln 6, 7, zwischen denen zwei Stellspindeln 8 drehbar gelagert angeordnet sind. Die Stellspindeln 8 durchfassen Gewindebohrungen des im Aufnahmekörper 5 eingefügten (integrierten) Bandlappens 2, wobei dessen Position durch Drehen der Stellspindeln 8 einstellbar ist. Insbesondere der Explosionsdarstellung in Fig. 3 ist zu entnehmen, dass die Nietverbindungen 9 der Bügel 6, 7 eingeformte Innengewinde 10 aufweisen. Der Aufnahmekörper 5 ist mit dem Befestigungselement 4, 4' durch Schrauben 11 verbunden, die in das Innengewinde 10 der Nietverbindungen 9 eingreifen. Das Eindrehen der Schrauben 11 hat den Vorteil, dass die Nieten 9 sich nicht verformen und damit ihre Funktion verlieren können.

Der aus den beiden Bügeln 6, 7 gebildete Aufnahmekörper 5 ist an beiden Enden an plattenförmige Befestigungselemente 4, 4' angeschlossen, die jeweils Bohrungen bzw. Stanzlöcher 12 für Befestigungsschrauben und Öffnungen 13 für die in die Nietverbindungen 9 des Aufnahmekörpers 5 eingedrehten Schrauben 11 enthält. Die Öffnungen 13 sind so bemessen, dass Lagekorrekturen des Aufnahmekörpers 5 in vertikaler Richtung und Querrichtung möglich sind.

Der Darstellung in Fig. 3 ist zu entnehmen, dass der Aufnahmekörper 5 zusätzlich mit einer rückseitig angeordneten Sockelplatte 14 lösbar verbunden ist. Die Sockelplatte 14 weist mit Innengewinde versehene Durchzüge 15 auf. Der Aufnahmekörper 5 ist mit der Sockelplatte 14 durch Schrauben 16 verbunden, die Öffnungen 17, 18, 19 in den Bügeln 6, 7 sowie in dem integrierten Bandlappen 2 durchfassen und in die Durchzüge 15 eingeschraubt sind. Die Öffnungen 17, 18, 19 lassen Lagekorrekturen des Aufnahmekörpers 5 relativ zur Sockelplatte 14 in vertikaler Richtung zu. In der gewünschten Position ist der Aufnahmekörper 5 durch Anziehen der Schrauben 16 mit der Sockelplatte 14 verspannbar. Die zusätzliche Verschraubung des Aufnahmekörpers 5 mit der rückseitigen Sockelplatte 14 verbessert die Stabilität des Türbandes.

Die den Aufnahmekörper 5 bildenden Bügel 6, 7 sind durch Stanzen und Biegen gefertigte Blechteile. Eines der Blechteile weist an seinen beiden Enden durch Blechabkantung geformte Keilflächen 20 auf. Die plattenförmigen Befestigungselemente 4, 4' enthalten eine Gewindebohrung 21, in der eine auf die zugeordnete Keilfläche 20 des Blechteils wirkende Stellschraube 22 angeordnet ist. Die vorzugsweise als Madenschrauben ausgebildeten Stellschrauben 22 weisen ein kegelförmiges Ende auf, welches an der Keilfläche 20 anliegt. Die auf die Keilfläche 20 wirkende Stellschraube 22 ermöglicht eine zwangsgeführte Vertikalverstellung des Aufnahmekörpers 5, nachdem die Schrauben 11, 16 gelöst worden sind. Im Ausführungsbeispiel sind zwei Keilflächen 20 am oberen und unteren Ende des Aufnahmekörpers 5 vorgesehen, wobei die obere und untere Hälfte der Aufnahmeeinrichtung symmetrisch ausgebildet sind. Das Türband kann gleichermaßen für rechts angeschlagene Türen und links angeschlagene Türen eingesetzt werden.

An der Frontseite der Befestigungselemente 4, 4' ist ein durchgehendes Abdeckblech 23 angeordnet, welches den Bereich des Aufnahmekörpers überbrückt und diesen im eingebauten Zustand verdeckt.

Aufgrund ihres kompakten Aufbaus eignet sich die Aufnahmeeinrichtung 3 für den Einbau in Türflügeln. Die Aufnahmeeinrichtung wird dazu in einer Ausfräsung in der Schmalseite des Türflügels eingesetzt und an dem Türflügel befestigt. Im Ausführungsbeispiel besteht das zargenseitige Anschlusselement 24 ebenfalls aus einem Bandlappen, der an der Zarge angeschraubt werden kann. Das zargenseitige Anschlussteil 24 richtet sich nach der Bauform der Zarge und kann auch aus Stiften oder anderen Befestigungsmitteln bestehen.

## Patentansprüche

1. Türband, insbesondere für Gebäudeabschlusstüren, das ein Drehgelenk (1) mit einem Bandlappen (2) und eine Aufnahmeeinrichtung (3) zur Aufnahme des Bandlappens (2) aufweist, wobei die Aufnahmeeinrichtung (3) mindestens ein Befestigungselement (4, 4') und einen relativ zu dem Befestigungselement (4, 4') verstellbaren Aufnahmekörper (5) aufweist, **dadurch gekenn-zeichnet,** dass der Aufnahmekörper (5) aus zwei miteinander vernieteten Bügeln (6, 7) besteht, zwischen denen zwei Stellspindeln (8) drehbar gelagert angeordnet sind, und dass die Stellspindeln (8) Gewindebohrungen des im Aufnahmekörper (5) eingefügten Bandlappens (2) durchfassen, wobei dessen Position durch Drehen der Stellspindeln (8) einstellbar ist.

2. Türband nach Anspruch 1, **dadurch gekennzeichnet, dass** die Nietverbindungen (9) der Bügel (6, 7) eingeformte Innengewinde (10) aufweisen und dass der Aufnahmekörper (5) mit dem Befestigungselement (4, 4') durch Schrauben (11) verbunden ist, die in das Innengewinde (10) der Nietverbindungen (9) eingreifen.

3. Türband nach Anspruch 2, **dadurch gekennzeichnet, dass** das Befestigungselement (4, 4') als Platte ausgebildet ist und Bohrungen (12) für Befestigungsschrauben sowie Öffnungen (13) für die mit dem Aufnahmekörper (5) verbundenen Schrauben (11) enthält, wobei die Öffnungen (13) Lagekorrekturen des Aufnahmekörpers (5) in vertikaler Richtung und Querrichtung zulassen.

4. Türband nach einem der Ansprüche 1 bis 3, **dadurch gekennzeichnet, dass** der Aufnahmekörper (5) zusätzlich mit einer rückseitig angeordneten Sockelplatte (14) lösbar verbunden ist.

5. Türband nach Anspruch 4, **dadurch gekennzeichnet, dass** die Sockelplatte (14) mit Innengewinde versehene Durchzüge (15) aufweist, und dass der Aufnahmekörper (5) mit der Sockelplatte (14) durch Schrauben (16) verbunden ist, die Öffnungen (17, 18, 19) in den Bügeln (6, 7) sowie in dem Bandlappen (2) durchfassen und in die Durchzüge (15) eingeschraubt sind, wobei die Öffnungen (17, 18, 19) Lagekorrekturen des Aufnahmekörpers (5) relativ zur Sockelplatte (14) zulassen und durch Anziehen der Schrauben (16) der Aufnahmekörper (5) mit der Sockelplatte (14) verspannbar ist.

6. Türband nach einem der Ansprüche 1 bis 5, **dadurch gekennzeichnet, dass** der Aufnahmekörper (5) an beiden Enden an plattenförmigen Befestigungselementen (4, 4') angeschlossen ist und dass an der Frontseite der Befestigungselemente (4, 4') ein durchgehendes, den Bereich des Aufnahmekörpers (5) überbrückendes Abdeckblech (23) angeordnet ist.

7. Verwendung eines Türbandes nach einem der Ansprüche 1 bis 6 an einer Tür mit einem Türflügel aus einem Holzwerkstoff und einer Türzarge, wobei die Aufnahmeeinrichtung des Türbandes in eine Ausfräsung in der Schmalseite des Türflügels eingesetzt und an dem Türflügel befestigt wird und wobei ein zweites Anschlusselement des Türbandes an der Türzarge befestigt wird.

## Claims

1. A door hinge, in particular for doors for locking buildings, which encompasses a pivot joint (1) comprising a hinge strap (2) and an accommodating device (3) for accommodating the hinge strap (2), wherein the accommodating device (3) encompasses at least one fastening element (4, 4') and an accommodating body (5), which can be adjusted relative to the fastening element (4, 4'), **characterized in that** the accommodating body (5) consists of two brackets (6, 7), which are riveted to one another, between which two adjusting spindles (8) are arranged in a rotatably supported manner, and that threaded holes of the hinge strap (2), which is inserted in the accommodating body (5), reach through the adjusting spindles (8), wherein the position of said hinge strap (2) can be adjusted by rotating the adjusting spindles (8).

2. The door hinge according to claim 1, **characterized in that** the rivet connections (9) of the brackets (6, 7) encompass molded-in internal threads (10) and that the accommodating body (5) is connected to the fastening element (4, 4') by means of screws (11), which engage with the internal thread (10) of the rivet connections (9).

3. The door hinge according to claim 2, **characterized in that** the fastening element (4, 4') is embodied as plate and includes bores (12) for fastening screws as well as openings (13) for the screws (11), which are connected to the accommodating body (5), wherein the openings (13) allow for position corrections of the accommodating body (5) in vertical direction and transverse direction.

4. The door hinge according to one of claims 1 to 3, **characterized in that**, in addition, the accommodating body (5) is releasably connected to a base plate (14), which is arranged on the rear side.

5. The door hinge according to claim 4, **characterized in that** the base plate (14) encompasses rim holes (15), which are provided with internal threads, and that the accommodating body (5) is connected to the base plate (14) by means of screws (16), which reach through openings (17 ,18, 19) in the brackets (6, 7) as well as in the hinge strap (2) and which are screwed into the rim holes (15), wherein the openings (17, 18, 19) allow for position corrections of the accommodating body (5) relative to the base plate (14) and can be interlocked with the base plate (14) by tightening the screws (16) of the accommodating body (5).

6. The door hinge according to one of claims 1 to 5, **characterized in that** the accommodating body (5) is connected to plate-shaped fastening elements (4, 4') at both ends and that a continues cover plate (23), which bridges the area of the accommodating body (5), is arranged at the front side of the fastening elements (4, 4').

7. A use of a door hinge according to one of claims 1 to 6 at a door comprising a door wing of a derived timber product and a door frame, wherein the accommodating device of the door hinge is inserted in a notch in the narrow side of the door wing and is fastened to the door wing and wherein a second connecting element of the door hinge is fastened to the door frame.

## Revendications

1. Penture, notamment pour des portes des fermeture de bâtiments, qui comporte une articulation à charnière (1) avec une patte de penture (2) et un système de réception (3) destiné à recevoir la patte de penture (2), le système de réception (3) comportant au moins un élément de fixation (4, 4') et une pièce de réception (5) réglable par rapport à l'élément de fixation (4, 4'), **caractérisée en ce que** la pièce de réception (5) est constituée de deux étriers (6, 7) rivetés l'un à l'autre, entre lesquels deux broches de réglage (8) sont placées en étant logées de manière rotative et **en ce que** les broches de réglage (8) traversent des alésages taraudés de la patte de penture (2) insérée dans la pièce de réception (5), sa position étant réglable par rotation de la broche de réglage (8).

2. Penture selon la revendication 1, **caractérisée en ce que** les liaisons par rivetage (9) des étriers (6, 7) comportent des taraudages (10) moulés et **en ce que** la pièce de logement (5) est reliée à l'élément de fixation (4, 4') par des vis (11) qui s'engagent dans le taraudage (10) des liaisons par rivetage (9).

3. Penture selon la revendication 2, **caractérisée en ce que** l'élément de fixation (4, 4') est conçu en tant que plaque et contient des perçages (12) pour des vis de fixation, ainsi que des orifices (13) pour les vis (11) reliées avec la pièce de réception (5), les orifices (13) admettant des corrections de la position de la pièce de réception (5) en direction verticale et en direction transversale.

4. Penture selon l'une quelconque des revendications 1 à 3, **caractérisée en ce que** la pièce de réception (5) est reliée en supplément de manière amovible avec une plaque d'embase (14) placée à l'arrière.

5. Penture selon la revendication 4, **caractérisée en ce que** la plaque d'embase (14) comporte des passages (15) dotés de taraudages et **en ce que** la pièce de réception (5) est reliée à la plaque d'embase (14) par des vis (16) qui traversent des orifices (17, 18, 19) dans les étriers (6, 7), ainsi que dans les pattes de penture (2) et sont vissées dans les passages (15), les orifices (17, 18, 19) admettant des corrections de la position de la pièce de réception (5) par rapport à la plaque d'embase (14) et par serrage des vis (16), la pièce de réception (5) pouvant être serrée contre la plaque d'embase (14).

6. Penture selon l'une quelconque des revendications 1 à 5, **caractérisée en ce que** sur les deux extrémités, la pièce de réception (5) est raccordée sur des éléments de fixation (4, 4') en forme de plaques et **en ce que** sur la face frontale des éléments de fixation (4, 4') est placée une tôle de couverture (23) traversante, chevauchant la zone de la pièce de réception (5).

7. Utilisation d'une penture selon l'une quelconque des revendications 1 à 6 sur une porte avec un battant en une matière à base de bois et un dormant, lors de laquelle on insère le système de réception de la penture dans un fraisage dans le côté étroit du battant et on le fixe sur le battant et on fixe un deuxième élément de raccordement de la penture sur le dormant.
